# EUROPÄISCHE PATENTANMELDUNG

(11) **EP 4 628 322 A2**
(43) Veröffentlichungstag der Anmeldung: **08.10.2025**
(21) Anmeldenummer: 25162978.8
(22) Anmeldetag: 11.03.2025
(51) Int. Cl.: B60B 29/00, B65D 19/08, B65D 19/44

(54) **TRÄGERVORRICHTUNG UND VERFAHREN ZUM PAARWEISEN FIXIEREN WENIGSTENS ZWEIER RÄDER**

(30) Priorität: 15.03.2024 DE 102024107493
(71) Anmelder: Andreas Kirsch und Konrad Pfaff GbR, 89195 Staig (DE)
(72) Erfinder: Pfaff, Konrad, 89081 Ulm (DE); Kirsch, Andreas, 89195 Staig (DE)

(57) **Zusammenfassung**

Die Erfindung betrifft eine Trägervorrichtung (1), die zum Tragen von wenigstens zwei Rädern (14) vorgesehen ist, welche in der Trägervorrichtung (1) in einem fixierten Zustand relativ zueinander in einer vorgegebenen Anordnung paarweise fixierbar sind. Die Trägervorrichtung (1) weist wenigstens zwei voneinander beabstandete Radauflagen (7) und wenigstens eine Fixiereinrichtung (10) auf. Jedes Rad (14) ist im fixierten Zustand mit zwei jeweiligen Anlagestellen seiner umfänglichen Außenseite an zwei jeweiligen Seitenflächen (8) der Radauflagen (7) jeweils anlegbar und die Fixiereinrichtung (10) ist dazu eingerichtet, auf jedes Rad (14) an dessen umfänglicher Außenseite an einer Stelle einzuwirken, die von den beiden Anlagestellen des Rades (14) den gleichen Abstand aufweist, und dabei das Rad (14) gegen die Radauflagen (7) zu drücken. Ein entsprechendes Verfahren betrifft das paarweise Fixieren von wenigstens zwei Rädern (14) in einer derartigen Trägervorrichtung (1).

## Beschreibung

Die Erfindung betrifft eine Trägervorrichtung, die zum Tragen von wenigstens zwei Rädern vorgesehen ist, welche in der Trägervorrichtung in einem fixierten Zustand relativ zueinander in einer vorgegebenen Anordnung paarweise fixierbar sind. Insbesondere sind wenigstens zwei Vorderräder und/oder wenigstens zwei Hinterräder wenigstens eines Fahrzeuges in der Trägervorrichtung jeweils paarweise fixierbar oder sie befinden sich in der Trägervorrichtung im fixierten Zustand. Ferner betrifft die Erfindung ein Verfahren zum paarweisen Fixieren von wenigstens zwei Rädern in einer derartigen Trägervorrichtung.

Aus der CN 112025663 A ist eine Trägervorrichtung oder ein Reifenwagen mit zwei Abschnitten bekannt, in denen jeweils Reifen einbringbar sind. Die Reifen können sowohl horizontal als auch vertikal eingespannt werden. Zum horizontalen Einspannen der Reifen sind seitlich angeordnete Platten vorgesehen, die mittels Druckfedern beidseitig gegen die Reifen drücken. Die vertikale Einspannung der Räder erfolgt für jeden Abschnitt jeweils über eine eigene Pressplatte, welche entlang einer Gewindestange über einen Motor in vertikaler Richtung verfahren werden kann und von oben gegen die Reifen drückt.

Ferner offenbart die CN 105342220 A ein Lagerregal für Reifen, in welchem Reifen fixierbar sind. Im Lagerregal aufgenommene Reifen können über ein elastisches Element fixiert werden, das an einer oberen Platte des Lagerregals vorgesehen ist. Bei dem elastischen Element handelt es sich insbesondere um eine Torsionsfeder. Zur Fixierung der Reifen wird das elastische Element gedreht.

Die DE 20 2010 016 765 U1 zeigt ein rollbares Reifenregal zum Transport von LKW- oder Busrädern. Es besteht aus einer Etage, in welches im Durchschnitt vier Räder passen.

Ein stapelbarer Reifenwagen mit Stapler ist hingegen aus der DE 10 2014 012 588 A1 bekannt. Der Reifenwagen ist sowohl einzeln als auch gestapelt auf bis zu drei Etagen nutzbar. Dafür werden Sicherungsbleche und Aufnahmeschienen für die Stapler-Gabeln montiert.

In Trägervorrichtungen oder Regalen gelagerte Räder oder Reifen müssen in der Praxis aus den verschiedensten Gründen zeitweilig aus den Trägervorrichtungen entnommen werden. Nicht nur ein saisonal bedingtes Wechseln der Räder oder Reifen an Fahrzeugen macht eine derartige Entnahme notwendig, sondern insbesondere auch Wartungs- und Prüfarbeiten wie Profiltiefenmessungen, Reinigungsvorgänge oder Sichtkontrollen mit Fotodokumentation als Nachweis vorhandener Schäden.

Bei bekannten Trägervorrichtungen erweist sich die Handhabung von darin aufgenommenen Rädern oder Reifen jedoch als umständlich. Für das Ein- und Ausbringen der Räder oder Reifen in die Trägervorrichtung sowie deren Umlagerungen sind mehrere Handarbeitsvorgänge erforderlich, die mit hohen zeitlichen Aufwendungen einhergehen. Zudem besteht bei jeder Bewegung der Räder oder Reifen die Möglichkeit des Eintretens von Beschädigungen infolge von Fehlern bei deren manueller Handhabung. Bei häufig erfolgendem Ein- und Ausbringen sowie Umlagern der Räder erhöht sich folglich die Gefahr, dass Beschädigungen an den Reifen oder Rädern, und insbesondere an deren teuren Felgen und/oder Radscheiben auftreten.

Es ist somit die Aufgabe der Erfindung, eine Trägervorrichtung und ein Verfahren vorzuschlagen, welche die Handhabung von in der Trägervorrichtung aufgenommenen Rädern und deren Zuordnung entsprechend ihrer Position am Fahrzeug vereinfacht.

Diese Aufgabe wird gelöst durch eine Trägervorrichtung, die zum Tragen von wenigstens zwei Rädern vorgesehen ist, welche in der Trägervorrichtung in einem fixierten Zustand relativ zueinander in einer vorgegebenen Anordnung paarweise fixierbar sind. Dabei weist die Trägervorrichtung wenigstens zwei voneinander beabstandete Radauflagen und wenigstens eine Fixiereinrichtung auf, und jedes Rad ist im fixierten Zustand mit zwei jeweiligen Anlagestellen seiner umfänglichen Außenseite an zwei jeweiligen Seitenflächen der Radauflagen jeweils anlegbar. Die Fixiereinrichtung ist dabei dazu eingerichtet, auf jedes Rad an dessen umfänglicher Außenseite an einer Stelle einzuwirken, die von den beiden Anlagestellen des Rades den gleichen Abstand aufweist, und dabei das Rad gegen die Radauflagen zu drücken.

Die Aufgabe wird ferner gelöst durch ein Verfahren zum paarweisen Fixieren von wenigstens zwei Rädern in einer Trägervorrichtung wie vorstehend beschrieben, bei dem jedes Rad mit zwei jeweiligen Anlagestellen seiner umfänglichen Außenseite an zwei jeweiligen Seitenflächen der Radauflagen jeweils in Anlage gebracht wird, die Fixiereinrichtung an jedem Rad an dessen umfänglicher Außenseite an einer Stelle angesetzt wird, die von den beiden Anlagestellen des Rades den gleichen Abstand aufweist, und das Rad mit der Fixiereinrichtung gegen die Radauflagen gedrückt wird. In diesem Zusammenhang entspricht diejenige Stelle, an der die Fixiereinrichtung auf das Rad einwirkt, derjenigen Stelle der umfänglichen Außenseite des Rades, die von einer zur Radachse parallelen Ebene, in der die beiden Anlagestellen liegen, den größten Abstand aufweist. Mithin handelt es sich bei besagter Stelle um einen von zwei Scheitelpunkten der umfänglichen Außenseite des Rades in Bezug auf diese Ebene, und zwar um denjenigen Scheitelpunkt, der am weitesten von der Ebene beabstandet ist bzw. um denjenigen Scheitelpunkt mit dem größeren oder größten Abstand zur Ebene.

Infolge der beiden voneinander beabstandeten Radauflagen, die zum Anlegen der Räder mit zwei jeweiligen Anlagestellen ihrer umfänglichen Außenseite vorgesehen sind, und der Fixiereinrichtung, die auf jedes Rad an dessen umfänglicher Außenseite an einer Stelle einwirkt, die von den beiden Anlagestellen des Rades den gleichen Abstand aufweist, und dabei das Rad gegen die Radauflagen drückt, wird bei jedem Rad eine Dreipunkt-Auflagenfixierung realisiert. Im fixierten Zustand sind die Räder damit einerseits sicher und fest innerhalb der Trägervorrichtung gehalten. Andererseits können die Räder auf einfache Weise und mit wenigen Handgriffen in die Trägervorrichtung eingebracht und darin paarweise fixiert werden. Da die Räder im fixierten Zustand lediglich an drei Stellen ihrer umfänglichen Außenseite mit der eigentlichen Trägervorrichtung in Berührung kommen, bleibt die Außenseite an allen anderen Stellen unverstellt und frei zugänglich. Profiltiefenmessungen an den Rädern, Reinigungsvorgänge und Sichtkontrollen der Räder sind somit ohne vorherige Entnahme der Räder aus der Trägervorrichtung möglich. Alle diese Tätigkeiten können an den Rädern durchgeführt werden, während sich diese geschützt innerhalb der Transportvorrichtung im fixierten Zustand befinden. Weil es zudem möglich ist, die mit Rädern bestückte Trägervorrichtung mittels Aufnahme- und Ablagevorrichtungen zu transportieren, sind nicht zuletzt auch aus diesem Grund für all die genannten Arbeiten an den Rädern manuelle Umlagerungen der einzelnen Räder und andere manuelle kraftaufwendige Tätigkeiten deutlich reduziert. Insgesamt ist die Handhabung von in der Trägervorrichtung aufgenommenen Rädern somit wesentlich vereinfacht, die Gefahr von Beschädigungen ist verringert und zeitliche Aufwendungen sind reduziert.

Als weiteren Vorteil ermöglicht es der Vorschlag, die Räder analog zu ihren Montagepositionen im Fahrzeug in der Trägervorrichtung anzuordnen. Da die Räder entsprechend ihrer Fahrzeugposition, also hinten links, vorne links, vorne rechts, hinten rechts, in der Trägervorrichtung angeordnet oder positioniert werden können, entfällt die Notwendigkeit einer separaten Kennzeichnung der Räder. Damit wird auch einer potentiellen Verwechslungsgefahr bei Mischbereifung vorgebeugt.

Bei einer Ausführungsform des Vorschlags ist in vorteilhafter Weise vorgesehen, dass im fixierten Zustand der Räder deren Felgen und/oder Radscheiben von außerhalb der Trägervorrichtung zugänglich sind, bzw. dass die Räder relativ zueinander in einer derartigen Anordnung paarweise fixiert werden, dass Felgen und/oder Radscheiben beider Räder von außerhalb der Trägervorrichtung zugänglich sind. Weil die Räder mittels der Dreipunkt-Auflagenfixierung sicher im festen Zustand gehalten sind, kann bei der Trägervorrichtung auf wenigstens eine Begrenzungswand oder mehrere Begrenzungswände wie Vorder-, Rück- und Seitenwände, aber auch auf eine Bodenwand oder ein Dach verzichtet werden, um die fixierten Räder von außerhalb der Trägervorrichtung zugänglich zu machen. Insbesondere kann bei der Trägervorrichtung auch auf alle diese Wände verzichtet werden. Auf diese Weise wird nach Einlagerung der Räder in der Trägervorrichtung ein einfacher Zugang zu den Rädern beispielsweise zur Felgenreinigung oder Reinigung der Radscheiben von außerhalb der Trägervorrichtung ermöglicht, ohne die Räder dafür aus der Trägervorrichtung entnehmen zu müssen. Auch eine Sichtprüfung muss bei einer derartigen Konstruktion der Trägervorrichtung nicht mehr wie üblich vor Verladen der Räder in die Trägervorrichtung erfolgen, sondern kann jederzeit auch nach Einbringen der Räder in die Trägervorrichtung durchgeführt werden. Um die Felgen und/oder Radscheiben der Räder, und insbesondere diejenigen Außenflächen der Felgen und/oder Radscheiben, die auch bei Montierung der Räder an einem Fahrzeug äußere Flächen bilden, von außerhalb der Trägervorrichtung zugänglich zu machen, können die Räder zudem derart paarweise in der Trägervorrichtung positioniert und fixiert werden, dass diese Außenflächen an voneinander abgewandten Seiten der Räder befindlich sind.

Bei einer weiteren Ausführungsform des Vorschlags sind im fixierten Zustand der Räder deren umfängliche Außenseiten von außerhalb der Trägervorrichtung zugänglich. Dementsprechend werden die Räder relativ zueinander in einer derartigen Anordnung paarweise fixiert, dass deren umfängliche Außenseiten von außerhalb der Trägervorrichtung zugänglich sind. Eine Zugänglichkeit umfänglicher Außenseiten der Räder von außerhalb der Trägervorrichtung ermöglicht die Vornahme von Profiltiefenmessungen an den Rädern, ohne diese dafür aus der Trägervorrichtung entnehmen zu müssen. Profiltiefenmessungen können damit auch als nachgelagerte Arbeitsvorgänge zentral am Lagerort der Räder separat geplant und durchgeführt werden. Hierzu kann bei der Trägervorrichtung auf ein Dach verzichtet werden. Alternativ oder zusätzlich dazu kann auch auf einen Boden oder wenigstens eine oder mehrere Seitenwände verzichtet werden.

Bei der vorgeschlagenen Trägervorrichtung können die Räder im fixierten Zustand im Wesentlichen konzentrisch entlang einer virtuellen Achse oder an einer reellen Achse angeordnet sein; bzw. die Räder werden konzentrisch entlang einer virtuellen Achse oder an einer reellen Achse angeordnet. Eine konzentrische Anordnung der Räder entlang einer virtuellen oder physikalisch reellen Achse garantiert, dass sich die vertikale Mitte beider Räder immer auf der gleichen Höhe befindet. Profiltiefenmessungen können damit digitalisiert und automatisiert durchgeführt werden. Obzwar die fixierten Räder bereits infolge der Dreipunkt-Auflagenfixierung ausreichend sicher im fixierten Zustand gehalten sind, kann optional eine physikalisch reelle Achse nichtsdestotrotz für eine zusätzliche Stabilisierung der mit Rädern bestückten Trägervorrichtung sorgen.

Bevorzugt weist die Fixiereinrichtung wenigstens ein längliches Querelement auf, mit dem die Fixiereinrichtung im fixierten Zustand der Räder auf deren umfängliche Außenseiten einwirkt. Bei dem länglichen Querelement kann es sich im einfachsten Fall um einen Stab oder eine Stange beliebigen Querschnitts wie zum Beispiel einen Metallstab oder eine Metallstange handeln. Dabei kann sich das längliche Querelement von der Stelle an der umfänglichen Außenseite eines ersten der beiden Räder, an der die Fixiereinrichtung auf das erste Rad einwirkt, ohne Unterbrechung zur Stelle an der umfänglichen Außenseite des jeweiligen zweiten der Räder erstrecken, an der die Fixiereinrichtung auf das zweite Rad einwirkt. Dadurch sind die Räder zusätzlich noch stärker gegenüber Querkräften gesichert.

Besonders bevorzugt weist die Fixiereinrichtung wenigstens einen Spanngurt auf, da es sich bei Spanngurten um ein besonders einfaches und leicht zu handhabendes und nicht zuletzt auch kostengünstiges Mittel für das Halten der Räder im fixierten Zustand handelt. Für jedes der Räder kann ein jeweiliger Spanngurt vorgesehen sein. Dieser kann sich in Längsrichtung der Trägervorrichtung erstreckend ein jeweiliges Rad an dessen umfänglicher Außenseite teilweise umschlingen bzw. an dessen umfänglicher Außenseite teilweise anliegen, wobei der Spanngurt vorteilhafterweise im Wesentlichen mittig zur Breite des Rades positioniert ist bzw. verläuft. Zum Anziehen des Spanngurtes kann wenigstens ein Gurtspanner vorgesehen sein, der bevorzugt schnell und einfach zu bedienen ist. Dabei kann der Spanngurt mit derjenigen Stelle an der Außenseite des Rades, an welcher die Fixiereinrichtung auf das Rad einwirkt, in direktem Kontakt stehen und infolge seiner Spannung an dieser Stelle auf das Rad einwirken. Oder aber es ist zwischen dem Spanngurt und dem Rad ein weiteres Querelement angeordnet und der Spanngurt kommt an besagter Stelle in keinen direkten Kontakt mit der Außenseite des Rades, sondern drückt über dieses Querelement indirekt auf das Rad. Weist die Fixiereinrichtung zum Beispiel ein längliches Querelement auf, so kann der Spanngurt über dieses Querelement geführt sein, so dass er infolge seiner Spannung das längliche Querelement gegen das Rad drückt und das längliche Querelement an der Stelle seines Kontakts mit der umfänglichen Außenseite des Rades auf dieses einwirkt und das Rad gegen die Radauflagen drückt. Um zu vermeiden, dass der sich Spanngurt bei Auftreten von Querkräften verzieht und damit das Rad aus seiner stabilen Position verlagert kann am länglichen Querelement wenigstens ein, beispielsweise als Bügel ausgebildeter oder einen Bügel aufweisender, Gurtfixer mit einem Durchgang oder einem ösenartigen Durchgang vorgesehen sein, durch welchen der Spanngürtel geführt ist.

Andere Ausführungsformen der Trägervorrichtung haben eine Fixiereinrichtung, die wenigstens einen Bügel und/oder wenigstens eine Rätsche und/oder wenigstens eine Spannfeder und/oder wenigstens eine Arretierungsrolle aufweist. All diese Elemente können in der Praxis je nach Erfordernis zusätzlich zum Spanngurt oder als Alternativen zum Spanngurt eingesetzt werden.

Besonders bevorzugt weist die Trägervorrichtung wenigstens einen Abstandshalter auf, der im fixierten Zustand der Räder zwischen diesen angeordnet ist. Insbesondere kann der Abstandshalter mittig zu den Radauflagen angeordnet sein, um eine gleichmäßige bzw. symmetrische Lasten- oder Gewichtsverteilung innerhalb der Trägervorrichtung zu begünstigen. Ein derartiger Abstandshalter dient dem einfachen Positionieren und Justieren der Räder innerhalb der Trägervorrichtung. Er kann beispielsweise als einfacher Vierkant ausgebildet sein. Beide Räder können auf jeweiligen und einander entgegengesetzten Seiten des Abstandshalters auf einfache Weise mit diesem in Anschlag gebracht werden. Im fixierten Zustand liegen die beiden Räder mit ihren Innenseiten und bevorzugt mit ihren jeweiligen Reifen an dem Abstandshalter an, wobei es zu keiner Berührung des Abstandshalters mit den Felgen und/oder Radscheiben der Räder kommt bzw. wobei die Felgen und/oder Radscheiben der Räder vom Abstandshalter beabstandet sind. Abstandshalter können darüber hinaus als Halterung für vorhandene Fixiereinrichtungen vorgesehen sein. Dabei kann die Höhe des Abstandshalters vorteilhaft so gewählt werden, dass eine Berührung mit dem Reifen an nur einer Stelle erfolgt.

Ganz besonders bevorzugt ist die Fixiereinrichtung mit dem Abstandshalter verbindbar. Hierdurch wird eine besonders kompakte und platzsparende Variante der Kombination aus Fixiereinrichtung und Abstandshalter erreicht, die sich nicht nur durch mehr Stauraum für die Räder innerhalb der Trägervorrichtung auszeichnet, sondern auch durch eine Gewichtsreduktion der Trägervorrichtung gegenüber konventionellen Lösungen insgesamt. Dabei kann die Verbindung zwischen Fixiereinrichtung und Abstandshalter vorteilhaft lösbar ausgebildet sein. Fixiereinrichtung und Abstandshalter können aber auch relativ zueinander an unterschiedlichen Positionen oder Stellungen miteinander verbindbar sein. So kann die Fixiereinrichtung gegenüber dem Abstandshalter verschiebbar oder verstellbar und damit in der Höhe justierbar ausgeführt sein. Räder unterschiedlicher Größen können damit in ein und derselben Trägervorrichtung angeordnet und fixiert werden.

Ebenfalls ganz besonders bevorzugt ist die Trägervorrichtung stapelbar ausgeführt bzw. mit gleichartigen Trägervorrichtungen stapelbar ausgeführt. Eine Stapelbarkeit der Trägervorrichtung wird gefördert durch deren kompakte und mobile Ausführung, bei der die Trägervorrichtung sowohl im unbeladenen Zustand ohne darin aufgenommene Räder als auch im beladenen Zustand mit darin aufgenommenen Rädern als separates Modul beweglich ist. So kann die Trägervorrichtung zum Beispiel als flexibles integratives Räderregal ausgebildet sein, das eine einfache Stapelung der Trägervorrichtung mit ähnlichen Trägervorrichtungen oder anderen Stapelelementen über mehrere Höhenmeter erlaubt. Hierdurch kann die Lagerraumnutzung in Bezug auf Flächengröße und Lagerhöhe im Lagerbereich optimiert werden, und das an verschiedenen Lagerorten. Einzelne Trägervorrichtungen können zum Beispiel für eine Kommissionierung der Umrüstung zudem schnell durch einfache Umlagerung mit einem Gabelstapler aus dem Lager bereitgestellt werden. Auf diese Weise wird die Trägervorrichtung Teil eines integrierten Lager- und Stapelsystems, mit welchem sich in Lagerhallen die unterschiedlichsten Lager dynamisch aufbauen lassen. Da das Lagersystem nach Bedarf erweitert werden kann, ist kein Vorhalten von Regellagern bei eventuellem Anwachsen der zu lagernden Anzahl an Rädern mehr notwendig. Separate Regalsysteme werden dadurch gänzlich überflüssig.

Ferner kann die Trägervorrichtung wenigstens eine Fahrrolle und/oder wenigstens einen Bodenrahmen und/oder wenigstens eine Rohrstütze und/oder wenigstens ein Identifikationsmittel zum Identifizieren von in der Trägervorrichtung aufgenommenen Rädern aufweisen. So ermöglichen es Fahrrollen beispielsweise, die Trägervorrichtung rollend fortzubewegen anstatt sie zu tragen oder sie heben zu müssen und selbst schwere Trägervorrichtungen können von einer Einzelperson leicht bewegt werden. Die Handhabung der Trägervorrichtung bei deren Be- und Entladen wird dadurch abermals vereinfacht. Hingegen wird durch einen Bodenrahmen anstelle einer Bodenplatte oder Bodenwand sowohl die Zugänglichkeit zu den Rädern von außerhalb der Trägervorrichtung gefördert als auch das Gesamtgewicht der Trägervorrichtung reduziert. Vor allem kann der Bodenrahmen aus ineinander schiebbaren Rohr- oder Vierkantprofilen aufgebaut sein, um die Trägervorrichtung in ihren Abmessungen für verschiedene Rädergrößen verstellbar zu machen. Rohrstützen wiederum lassen sich an der Peripherie der Trägervorrichtung vorsehen, beispielsweise an den Ecken des Bodenrahmens der Trägervorrichtung mit viereckiger Grundfläche, um dadurch einen äußeren Rahmen zum Schutz der in der Trägervorrichtung gelagerten Räder und insbesondere von deren Felgen und/oder Radscheiben zu bilden. Dabei ist die Rohrstütze vorteilhafterweise abnehmbar oder lösbar bzw. von der Trägervorrichtung lösbar ausgebildet, damit die Trägervorrichtung, sofern sie aktuell nicht benötigt wird, nach Abnahme der Rohrstützen platzsparend gestapelt werden kann. Zudem kann ein mit Fahrrollen ausgestatteter Bodenrahmen ohne Rohrstützen auch als separater fahrbarer Untersatz für den Transport von einer oder mehreren auf diesem aufgestapelten Trägereinrichtungen verwendet werden. Ebenfalls vorteilhafterweise weist die Trägervorrichtung wenigstens einen Fuß auf, mit welchem die Rohrstütze lösbar verbunden sein kann. Dieser Fuß gewährleistet zudem einen gewissen Bodenabstand, der es einem Gabelstapler oder einer Transportameise ermöglicht, die Trägervorrichtung an deren Unterseite angreifend anzuheben. Als Identifikationsmittel kann schließlich ein sogenannter QR-Code (Quick Response) oder ein RFID-Chip (Radio Frequency Identification) verwendet werden. Beispielsweise kann das Identifikationsmittel an einer Rohrstütze angebracht sein, damit es leicht zugänglich ist. Mittels derartiger Identifikationsmittel ist eine Räderidentifikation über die Trägervorrichtung pro Räderpaar oder Rädersatz möglich. Diese Räderidentifikation ermöglicht in Kombination mit einer Verwaltungssoftware (Dealer-Managementsystem) für Räder- und Lagerverwaltung die eindeutige Zuordnung des richtigen Rädersatzes zum Fahrzeug durch Scannen des QR-Codes oder Auslesen des RFID-Chips. Somit lässt sich die Trägervorrichtung in die digitalisierte Umgebung integrieren und unterstützt damit den digitalen Wertschöpfungsprozess.

In der Trägervorrichtung sind bevorzugt wenigstens zwei Vorderräder und/oder wenigstens zwei Hinterräder wenigstens eines Fahrzeuges paarweise im fixierten Zustand angeordnet. Dementsprechend werden wenigstens zwei Vorderräder und/oder zwei Hinterräder wenigstens eines Fahrzeuges paarweise in der Trägervorrichtung fixiert. Bei diesen kann es sich um beliebige Räder handeln, und insbesondere um Räder aller gängigen Rädergrößen für Personenkraftwagen, Transporter und SUVs (Sport Utility Vehicle). Bei der Anordnung von 4 Rädern in der Trägervorrichtung ergibt sich aus symmetrischen Gründen der Vorteil, dass die vertikalen Achsen der in Längsrichtung angeordneten Räder unabhängig ihrer Rädergröße immer den gleichen Abstand voneinander haben.

In den Zeichnungen ist die Erfindung in verschiedenen Ausführungsbeispielen schematisch dargestellt.

### Es zeigen:

- Fig. 1: eine perspektivische Ansicht einer unbeladenen Trägervorrichtung,
- Fig. 2: eine Vorderansicht der Trägervorrichtung mit zwei Rädern im fixierten Zustand,
- Fig. 3: eine Draufsicht der Trägervorrichtung mit zwei Rädern im fixierten Zustand,
- Fig. 4: eine Rohrstütze der Trägervorrichtung;
- Fig. 5: eine Trägervorrichtung ohne Rohrstützen mit Rollen.

**In** den Figuren sind gleiche oder einander entsprechende Elemente jeweils mit den gleichen Bezugszeichen bezeichnet und werden daher, sofern nicht zweckmäßig, nicht erneut beschrieben. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Fig.1 zeigt eine perspektivische Ansicht einer unbeladenen Trägervorrichtung 1, die zum Tragen von insgesamt vier Rädern vorgesehen ist, welche in der Trägervorrichtung 1 in einem fixierten Zustand relativ zueinander in einer vorgegebenen Anordnung paarweise fixierbar sind.

Die Trägervorrichtung 1 umfasst einen vier- oder rechteckigen Bodenrahmen 2. An jeder der vier Ecken des Bodenrahmens 2 ist jeweils eine längliche Rohrstütze 3 angeordnet. Alle vier Rohrstützen 3 erstrecken sich ausgehend von einer jeweiligen Ecke des Bodenrahmens 2 bezüglich einer durch den Bodenrahmen 2 definierten Ebene senkrecht zu derselben und zudem alle auf derselben Seite dieser Ebene. **In** der Fig. 1 ist der rechteckige Bodenrahmen 2 waagerecht ausgerichtet und alle vier Rohrstützen 3 erstrecken sich ausgehend von einer jeweiligen Ecke des Bodenrahmens 2 im gezeigten Ausführungsbeispiel rechtwinklig nach oben. An einer von derjenigen Seite der Ebene, auf der sich die vier Rohrstützen 3 erstrecken, entgegengesetzten Seite der Ebene ist jede der Rohrstützen 3 mit einem kegelstumpfförmigen Fußelement 4 versehen, dessen Durchmesser sich mit zunehmender Entfernung vom Bodenrahmen 2 vergrößert. Mittels der Fußelemente 4 ist die Trägervorrichtung 1 auf einem jeweiligen Untergrund oder Boden abgestützt bzw. sie steht auf dem Boden.

Ein Längsträger 5 des Bodenrahmens 2 verläuft parallel und mittig zu den längeren Seiten des rechteckigen Bodenrahmens 2, während ein Querträger 6 des Bodenrahmens 2 parallel und mittig zu den kürzeren Seiten des Bodenrahmens 2 angeordnet ist. Durch den Längsträger 5 und den Querträger 6 wird die rechteckige Fläche des Bodenrahmens 2 in vier gleich große Segmente unterteilt. In jedem dieser Segmente sind jeweils zwei längliche Radauflagen 7 mit dreieckigem Querschnitt vorgesehen. Bei vier Segmenten der Fläche des Bodenrahmens 2 weist die Trägervorrichtung also insgesamt acht Radauflagen 7 auf. Alle acht Radauflagen 7 sind parallel zum Querträger 6 und senkrecht zum Längsträger 5 ausgerichtet. Zudem sind jeweils zwei Radauflagen 7 zweier Segmente, die in Querrichtung des Bodenrahmens 2 aneinander angrenzen, miteinander fluchtend angeordnet. Somit weist die Trägervorrichtung 1 vier Paare miteinander fluchtend angeordneter Radauflagen 7 auf, die in Längsrichtung des Bodenrahmens 2 gestaffelt angeordnet sind, wobei sich die Radauflagen 7 jedes Paars in jeweiligen in Querrichtung des Bodenrahmens 2 aneinander angrenzenden Segmenten des Bodenrahmens 2 befinden. Infolge ihres dreieckigen Querschnitts und ihrer Ausrichtung parallel zum Querträger 6 weisen diejenigen Radauflagen 7, die im selben Segment angeordnet sind, jeweilige einander zugewandte Seitenflächen 8 auf. Diese einander zugewandten Seitenflächen 8 zweier Radauflagen 7 desselben Segments sind beide gegenüber der durch den Bodenrahmen 2 gebildeten Ebene geneigt und schließen einen Winkel ein, der zu derjenigen Seite des Bodenrahmens 2 hin offen ist, auf welcher sich die Rohrstützen 3 erstrecken.

Alternativ können jeweils zwei miteinander fluchtende Radauflagen 7 auch durch eine einzige einstückige Radauflage ersetzt sein, die sich anstelle der beiden fluchtenden Radauflagen 7 über die beiden aneinander angrenzenden Segmente des Bodenrahmens 2 erstreckt, zu denen die ersetzten Radauflagen 7 gehören.

Eine alternative Ausführungsform der Radauflagen 7 ist in der Figur 1 gestrichelt dargestellt. In diesem Fall sind die Radauflagen nicht mit dreieckigem sondern mit viereckigem oder quadratischem Querschnitt bzw. als Vierkant und sich jeweils über die gesamte Breite der Trägervorrichtung 1 erstreckend ausgeführt. Bezogen auf eine mit einer flachen Seite auf dem Boden stehenden Radauflage sind in diesem Fall die Radauflagen 7 in der Trägervorrichtung 1 um 45° gedreht eingebaut, so dass jeweils zwei sich diametral gegenüberliegende Ecken des Vierkants in einer zum Bodenrahmen 2 parallelen Ebene und zwei weitere sich diametral gegenüberliegende Ecken des Vierkants auf einer zum Bodenrahmen 2 senkrechten Linie angeordnet sind. Somit wirken Seitenflächen der Vierkante wie oben für die Radauflagen 7 der Trägervorrichtung 1 beschrieben als Seitenflächen zum Anlegen von in der Trägervorrichtung 1 zu verstauenden Rädern.

Da die zuletzt beschriebenen Radauflagen bei der Trägervorrichtung 1 mit quadratischem Querschnitt oder als Vierkant ausgebildet sind, lässt sich die Trägervorrichtung 1 besonders schnell und einfach herstellen. Hierzu ist es lediglich notwendig, den Bodenrahmen 2 mit V-förmigen Ausnehmungen an geeigneter Stelle an dessen Längsseiten bereitzustellen und vier als Vierkant ausgebildete Elemente mit passender Länge in diese V-förmigen Ausnehmungen an den Längsseiten des Bodenrahmens 2 einzusetzen.

Ebenfalls auf der Seite derjenigen Seite des Bodenrahmens 2, auf welcher sich die Rohrstützen 3 erstrecken, sind zwei Abstandshalter 9 auf dem Längsträger 5 angeordnet, die sich ausgehend vom Längsträger 5 senkrecht zu demselben und parallel zu den Rohrstützen 3 erstrecken. Dabei ist im gezeigten Ausführungsbeispiel je einer der Abstandshalter 9 zwischen zwei Paaren miteinander fluchtender Radauflagen 7 zweier aneinander angrenzender Segmente des Bodenrahmens 2 mittig angeordnet.

Mit jedem der Abstandshalter 9 ist jeweils eine Fixiereinrichtung 10 lösbar verbunden bzw. verbindbar. Die Fixiereinrichtungen 10 weisen ein längliches Einschubelement 11 sowie ein längliches Querelement 12 auf, das an einem Ende des Einschubelements 11 quer oder senkrecht zu demselben mittig mit dem Einschubelement 11 verbunden ist. Mittels des Einschubelementes 11 kann jede Fixiereinrichtung 10 in Abhängigkeit der Größe von in der Trägervorrichtung 1 zu verstauenden Rädern unterschiedlich weit in den Abstandshalter 9 eingeschoben und an einer bestimmten Position fixiert werden. Nach dem Befestigen einer der Fixiereinrichtungen 10 an einem der Abstandshalter 9 erstreckt sich dessen Querelement 12 beidseitig des Abstandshalters 9 in einem vorgegebenen Abstand und parallel zur Ebene des Bodenrahmens 2 sowie quer zum Bodenrahmen 2, also parallel zum Querträger 6. Dieser Abstand kann je nachdem, wie weit das Einschubelement 11 in den Abstandshalter 9 eingeschoben wird, variiert und auf eine gewünschte Rädergröße eingestellt werden.

Schließlich sind an den Querelementen 12 je zwei Bügel 13 ausgebildet, die zusammen mit den jeweiligen Querelementen 12 geschlossene Öffnungen bzw. Durchlässe oder Ösen bilden, wobei je einer der Bügel 13 bezüglich des jeweiligen Abstandshalters 9 auf entgegengesetzten Seites des Abstandshalters 9 vorgesehen ist. Den Bügeln 13 entsprechende Bügel sind auch an den Querseiten des Bodenrahmens 2 sowie an dem Querträger 6 vorgesehen.

Die beschriebene Trägervorrichtung 1 ist in der Lage, insgesamt vier Räder aufzunehmen. In den Figuren 2 und 3 ist die Trägervorrichtung 1 mit zwei in der Trägervorrichtung 1 in einem fixierten Zustand aufgenommenen Rädern 14 gezeigt. Dabei zeigt die Fig. 2 die mit den Rädern 14 bestückte Trägervorrichtung 1 in der Vorderansicht während in der Fig. 3 eine Draufsicht auf die bestückte Trägervorrichtung zu sehen ist.

Um die Räder 14 in die Trägervorrichtung 1 einzubringen, wird jedes Rad 14 mit seiner umfänglichen Außenseite, welche in der Regel profiliert ist, auf den sich einander gegenüberstehenden Seitenflächen 8 zweier sich im selben Segment des Bodenrahmens 2 befindlicher Radauflagen 7 abgesetzt und dadurch mit diesen in Anlage gebracht. Dabei liegt jedes der Räder 14 mit jeweiligen Anlagestellen seiner umfänglichen Außenseite auf den Radauflagen 7 von jeweiligen Segmenten an, die in Querrichtung der Trägervorrichtung 1 einander benachbart sind. Zudem werden die in die Trägervorrichtung 1 eingebrachten Räder 14 zugleich auf voneinander abgewandten Seiten des Abstandshalters 9 mit diesem in Anlage gebracht. Wegen der Bereifung der Räder 14 kommen die Felgen und/oder Radscheiben der Räder 14 dabei nicht mit dem Abstandshalter 9 in Berührung und sind vor Beschädigungen geschützt. Darüber hinaus werden sie Räder 14 so positioniert, dass sich deren jeweilige Felgen und/oder Radscheiben auf jeweiligen vom Abstandshalter 9 abgewandten Seiten der Räder 14 befinden. Sodann wird die Fixiereinrichtung 10 in den Abstandshalter eingeschoben und dabei das längliche Querelement 12 an den Rädern 14 an deren jeweiligen umfänglichen Außenseiten an jeweiligen Stellen angesetzt, die von den beiden Anlagestellen des jeweiligen Rades 14 an den jeweiligen Radauflagen 7 den gleichen Abstand aufweisen. Mithin befinden sich diese Stellen in Bezug auf die Anlagestellen der umfänglichen Außenseite auf den jeweiligen Radauflagen 7 im Scheitelpunkt des jeweiligen Rades. Sodann wird für jedes Rad 14 ein jeweiliger Spanngurt 15 durch die von den Bügeln 13 und dem Querelement 12 begrenzten Öffnungen oder Durchgänge geführt, an den entsprechenden Bügeln am Bodenrahmen 2 und dem Querträger 6 befestigt und mittels Gurtspannern 16 angezogen oder gespannt. Durch die gespannten Spanngurte 15 wird nun das Querelement 12 im jeweiligen Scheitelpunkt an den umfänglichen Außenflächen gegen die Räder 14 gedrückt und wirkt auf diese dahingehend ein, dass es die Räder 14 gegen die Seitenflächen 8 der Radauflagen 7 drückt.

Die Räder 14 sind damit mittels einer Dreipunkt-Auflagenfixierung an den Anlagestellen der Räder an beiden Seitenflächen 8 der beiden Radauflagen 7 sowie der Stelle, an der das Querelement 12 an den Rädern 14 anliegt und auf diese einwirkt, sicher und fest in einem fixierten Zustand gehalten. Weil Räder von Radpaaren in der Regel gleich dimensioniert sind, erfolgt bei Einsetzen derartiger Räder 14 in die Trägervorrichtung 1 ohne weiteres Zutun immer an derselben Stelle eine Zentrierung derselben. Infolge der offenen Struktur der Trägervorrichtung 1 sind die so fixiert gehaltenen Räder 14 von allen Seiten zugänglich und erlauben Sichtprüfungen oder Profilmessungen, ohne die Räder 14 aus der Trägervorrichtung 1 entnehmen zu müssen. Da sich die Felgen und/oder Radscheiben der Räder 14 auf vom Abstandshalter 9 abgewandten Seiten der Räder 14 befinden, sind auch diese problemlos von außerhalb der Trägervorrichtung 1 zugänglich. Ein eventuelles Verrutschen der Spanngurte 15 bei an den Rädern 14 oder der Trägervorrichtung 1 durchgeführten Tätigkeiten wird von den Bügeln 13 effektiv verhindert.

Wie in der Fig. 2 gesehen werden kann, ist die Höhe des Bodenrahmens 2 bzw. die Anordnung der Radauflagen 7 innerhalb des Bodenrahmens 2 derart gewählt, dass sich die untersten Stellen der Außenseiten der Räder 14 unabhängig von der Größe der Räder noch innerhalb der Höhe des Bodenrahmens befinden. Mit anderen Worten wird eine Ebene, die von unteren bzw. dem Boden zugewandten Seitenflächen des Bodenrahmens 2 aufgespannt wird, von den Rädern 14 nicht durchstoßen; die Räder 14 befinden sich in der Fig. 2 vielmehr gänzlich oberhalb dieser Ebene. Sofern nun die mit den Rädern 14 bestückte Trägervorrichtung 1 mittels einer Gabel eines Transportmittels gehoben wird, sind die Räder 14 somit vor einer Berührung mit der Gabel des Transportmittels geschützt. Insbesondere können die Unterseite des Bodenrahmens 2, der Radauflagen 7, des Querträgers 6 und des Längsträgers 5 eine Ebene ergeben oder alle auf derselben Ebene liegen, so dass sich für die Gabel des Transportmittels unabhängig davon, ob diese in Quer- oder Längsrichtung der Trägervorrichtung 1 angreift, ausreichende Anhebepunkte ergeben und ein Umkippen beim Anheben der Trägervorrichtung 1 vermieden wird.

Auf die beschriebene Weise können zwei weitere Räder auf den in der Fig. 3 noch unbelegten Radablagen 7 in der Trägervorrichtung 1 aufgenommen und in einem fixierten Zustand gehalten werden. Obwohl sich die Trägervorrichtung 1 grundsätzlich auch nur mit einem Rad oder mit drei statt vier Rädern bestücken lässt, werden in der Praxis Räder in Paaren in der Trägervorrichtung 1 verstaut, da die Trägervorrichtung 1 vorteilhaft ein Lagern der Räder entsprechend deren Anordnung am Fahrzeug ermöglicht. Beispielsweise können linke und rechte Vorder- und Hinterräder eines Fahrzeugs analog ihrer Anordnung am Fahrzeug in der Trägervorrichtung 1 verstaut werden. Dies bringt insbesondere beim saisonalen Räderwechsel Vorteile mit sich, da die relativen Positionen der Räder bereits durch deren Anordnung in der Trägervorrichtung 1 ersichtlich sind.

Unabhängig davon, ob und wie viele Räder in der Trägervorrichtung 1 verstaut sind, bildet die Trägervorrichtung 1 ein bewegliches Modul, das sich bequem transportieren lässt. Hierfür erweisen sich nicht nur die Fußelemente 4 als vorteilhaft, die für eine Beabstandung des Bodenrahmens 2 von einem die Trägervorrichtung 1 unterstützenden Untergrund sorgen und somit den Einsatz von Transportmitteln mit Gabeln zum Heben und Transportieren der Trägervorrichtung 1 erlauben. Bei Aufnahme der Trägervorrichtung 1 in deren Längsrichtung durch die Gabel des Transportmittels wirken sich vielmehr der Querträger 6 und die Radauflagen 7 zusätzlich zum Bodenrahmen 2 stabilisierend auf die Trägervorrichtung 1 aus und dienen als Tragestütze für die Gabel des Transportmittels. Bei Aufnahme der Trägervorrichtung 1 in deren Querrichtung durch die Gabel eines Transportmittels wirkt sich hingegen der Längsträger 5 zusätzlich zum Bodenrahmen 2 stabilisierend auf die Trägervorrichtung 1 aus und dient als Tragestütze für die Gabel des Transportmittels. Darüber hinaus kann die Trägervorrichtung 1 problemlos mit gleichartigen Trägervorrichtungen gestapelt werden, indem die Fußelemente einer oberen Trägervorrichtung auf die weniger breiten Rohrstützen einer unteren Trägervorrichtung aufgesetzt werden.

Sofern die Rohrstützen vom Rest der Trägervorrichtung 1 lösbar verbunden ausgeführt sind, ist es sogar möglich, die Trägervorrichtung 1 bei Nichtgebrauch platzsparend zu verstauen. Hierzu ist in der Fig. 4 beispielhaft eine Rohrstütze 3 gezeigt, die mit einem Fußelement 4 lösbar verbunden ausgeführt und in der Figur vom Fußelement 4 getrennt dargestellt ist. Das Fußelement 4 weist hierbei einen Stift 17 auf, der beim Verbinden der Rohrstütze 3 mit dem Fußelement 4 in der Rohrstütze 3 aufgenommen wird. Sofern die Fußelemente 4 der Trägervorrichtung 1 mit deren Bodenrahmen 2 verbunden sind und alle Rohrstützen 3 der Trägervorrichtung 1 auf diese oder ähnliche Weise von den Fußelementen 4 lösbar verbunden ausgeführt sind, ist es möglich, nach Entfernen aller Rohrstützen 3 bei allen zu verstauenden Trägervorrichtungen 1 deren Bodenrahmen 2 platzsparend aufeinander zu stapeln. Dabei werden Fußelemente eines oberen Bodenrahmens 2 auf jeweiligen Stiften 17 eines unteren Bodenrahmens 2 aufgesetzt. Die abgenommenen Rohrstützen 3 können separat verstaut werden.

Obwohl in den Figuren 1 bis 3 eine Trägervorrichtung 1 zum Verstauen von vier Rädern, also eines Komplettsatzes an Rädern eines üblichen Fahrzeuges, gezeigt ist, können alternative Ausführungen auch zum Verstauen von lediglich zwei Rädern vorgesehen sein. Statt vier Paaren fluchtend angeordneter Radauflagen 7 weist eine solche Ausführungsform nur zwei Paare fluchtend angeordneter Radauflagen 7 auf und statt zweier Abstandshalter 9 und Fixiereinrichtungen 10 nur einen Abstandshalter 9 und nur eine Fixiereinrichtung 10. Oder die fluchtenden Radauflagen sind durch einstückige Radauflagen entsprechender Länge ersetzt. Eine derart ausgeführte Trägervorrichtung gestattet es beispielsweise, Vorder- und Hinterräder eines Fahrzeugs getrennt zu verstauen.

Ferner sind Ausführungsformen der Trägervorrichtung 1 möglich, bei denen statt der Spanngurte 15 andere Mittel vorgesehen sind, um die Räder 14 gegen die Radauflagen 7 zu drücken. So kann am oder im Abstandshalter 9 zum Beispiel eine Rätschenvorrichtung oder eine Spannfeder zum Anziehen der Fixiereinrichtung 10 vorgesehen sein. Anstatt die Fixiereinrichtung 10 anzuziehen kann diese bei anderen Ausführungsformen auch von oben gegen die Räder 14 gedrückt werden. **In** solchen Fällen ist die Trägervorrichtung durch geeignete Elemente oberhalb des Abstandshalters 9 zu erweitern.

**In** der Fig. 5 ist als Zubehörteil für die erfindungsgemäße Trägervorrichtung 1 ein Fahrgestell 18 zu sehen. Das Fahrgestell 18 der Fig. 5 gleicht der Trägervorrichtung 1 der Fig. 1 dahingehend, dass es wie diese einen vier- oder rechteckigen Bodenrahmen 2 mit Längsträger 5 und Querträger 6 aufweist.

Weiterhin sind in dem Fahrgestell 18, ähnlich wie in der in Figur 1 gestrichelt dargestellten Variante, Vierkante 20 eingesetzt. Allerdings dienen die Vierkante 20 in diesem Fall lediglich als Trägerstütze für die Gabel eines Transportmittels und nicht zur Aufnahme von Rädern.

Hingegen sind im Unterschied zur Trägervorrichtung 1 der Fig. 1 bei dem Fahrgestell 18 der Fig. 5 keine Rohrstützen 3 vorgesehen und die Fußelemente 4 sind durch Fahrrollen 19 an den jeweiligen Ecken des Bodenrahmens 2 ersetzt.

Damit ist das Fahrgestell 18 mobil und kann leicht bewegt werden. Somit kann eine oder mehrere unbeladene oder mit Rädern beladene Trägervorrichtung 1 auf das Fahrgestell 18 geladen oder gestapelt werden, um diese mit dem Fahrgestell 18 leicht und schnell transportieren zu können.

Die jetzt mit der Anmeldung und später eingereichten Ansprüche sind ohne Präjudiz für die Erzielung weitergehenden Schutzes.

Sollte sich hier bei näherer Prüfung, insbesondere auch des einschlägigen Standes der Technik, ergeben, dass das eine oder andere Merkmal für das Ziel der Erfindung zwar günstig, nicht aber entscheidend wichtig ist, so wird selbstverständlich schon jetzt eine Formulierung angestrebt, die ein solches Merkmal, insbesondere im Hauptanspruch, nicht mehr aufweist. Auch eine solche Unterkombination ist von der Offenbarung dieser Anmeldung abgedeckt.

Es ist weiter zu beachten, dass die in den verschiedenen Ausführungsformen beschriebenen und in den Figuren gezeigten Ausgestaltungen und Varianten der Erfindung beliebig untereinander kombinierbar sind. Dabei sind einzelne oder mehrere Merkmale beliebig gegeneinander austauschbar. Diese Merkmalskombinationen sind ebenso mit offenbart.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die nur in der Beschreibung offenbart wurden oder auch Einzelmerkmale aus Ansprüchen, die eine Mehrzahl von Merkmalen umfassen, können jederzeit als von erfindungswesentlicher Bedeutung zur Abgrenzung vom Stande der Technik in den oder die unabhängigen Anspruch/Ansprüche übernommen werden, und zwar auch dann, wenn solche Merkmale im Zusammenhang mit anderen Merkmalen erwähnt wurden beziehungsweise im Zusammenhang mit anderen Merkmalen besonders günstige Ergebnisse erreichen.

### Bezugszeichenliste

- 1: Trägervorrichtung
- 2: Bodenrahmen
- 3: Rohrstütze
- 4: Fußelement
- 5: Längsträger
- 6: Querträger
- 7: Radauflage
- 8: Seitenfläche
- 9: Abstandshalter
- 10: Fixiereinrichtung
- 11: Einschubelement
- 12: Querelement
- 13: Bügel
- 14: Rad
- 15: Spanngurt
- 16: Gurtspanner
- 17: Stift
- 18: Fahrgestell
- 19: Fahrrolle
- 20: Vierkant

## Patentansprüche

1. Trägervorrichtung (1), die zum Tragen von wenigstens zwei Rädern (14) vorgesehen ist, welche in der Trägervorrichtung (1) in einem fixierten Zustand relativ zueinander in einer vorgegebenen Anordnung paarweise fixierbar sind, wobei
die Trägervorrichtung (1) wenigstens zwei voneinander beabstandete Radauflagen (7) und wenigstens eine Fixiereinrichtung (10) aufweist, und wobei jedes Rad (14) im fixierten Zustand mit zwei jeweiligen Anlagestellen seiner umfänglichen Außenseite an zwei jeweiligen Seitenflächen (8) der Radauflagen (7) jeweils anlegbar ist und
die Fixiereinrichtung (10) dazu eingerichtet ist, auf jedes Rad (14) an dessen umfänglicher Außenseite an einer Stelle einzuwirken, die von den beiden Anlagestellen des Rades (14) den gleichen Abstand aufweist, und dabei das Rad (14) gegen die Radauflagen (7) zu drücken.

2. Trägervorrichtung (1) nach Anspruch 1,
**dadurch gekennzeichnet, dass**
im fixierten Zustand der Räder (14) deren Felgen und/oder Radscheiben von außerhalb der Trägervorrichtung (1) zugänglich sind.

3. Trägervorrichtung (1) nach Anspruch 1 oder 2,
**dadurch gekennzeichnet, dass**
im fixierten Zustand der Räder (14) deren umfängliche Außenseiten von außerhalb der Trägervorrichtung (1) zugänglich sind.

4. Trägervorrichtung (1) nach einem der vorhergehenden Ansprüche,
**dadurch gekennzeichnet, dass**
die Räder (14) im fixierten Zustand im Wesentlichen konzentrisch entlang einer virtuellen Achse oder an einer reellen Achse angeordnet sind.

5. Trägervorrichtung (1) nach einem der vorhergehenden Ansprüche,
**dadurch gekennzeichnet, dass**
die Fixiereinrichtung (10) wenigstens ein längliches Querelement (12) aufweist, mit dem die Fixiereinrichtung (10) im fixierten Zustand der Räder (14) auf deren umfängliche Außenseiten einwirkt.

6. Trägervorrichtung (1) nach einem der vorhergehenden Ansprüche,
**dadurch gekennzeichnet, dass**
die Fixiereinrichtung (10) wenigstens einen Spanngurt (15) aufweist.

7. Trägervorrichtung (1) nach einem der vorhergehenden Ansprüche,
**dadurch gekennzeichnet, dass**
die Fixiereinrichtung (10) wenigstens einen Bügel (13) und/oder wenigstens eine Rätsche und/oder wenigstens eine Spannfeder und/oder wenigstens eine Arretierungsrolle aufweist.

8. Trägervorrichtung (1) nach einem der vorhergehenden Ansprüche,
**dadurch gekennzeichnet, dass**
die Trägervorrichtung (1) wenigstens einen Abstandshalter (9) aufweist, der im fixierten Zustand der Räder (14) zwischen diesen angeordnet ist.

9. Trägervorrichtung (1) nach Anspruch 8,
**dadurch gekennzeichnet, dass**
die Fixiereinrichtung (10) mit dem Abstandshalter (9) verbindbar ist.

10. Trägervorrichtung (1) nach einem der vorhergehenden Ansprüche,
**dadurch gekennzeichnet, dass**
die Trägervorrichtung (1) stapelbar ausgeführt ist.

11. Trägervorrichtung (1) nach einem der vorhergehenden Ansprüche,
**dadurch gekennzeichnet, dass**
die Trägervorrichtung (1) wenigstens eine Fahrrolle (19) und/oder wenigstens einen Bodenrahmen (2) und/oder wenigstens eine Rohrstütze (3) und/oder wenigstens ein Identifikationsmittel zum Identifizieren von in der Trägervorrichtung (1) aufgenommenen Rädern (14) aufweist.

12. Trägervorrichtung (1) nach einem der vorhergehenden Ansprüche,
**dadurch gekennzeichnet, dass**
in der Trägervorrichtung (1) wenigstens zwei Vorderräder und/oder wenigstens zwei Hinterräder wenigstens eines Fahrzeuges paarweise im fixierten Zustand angeordnet sind.

13. Verfahren zum paarweisen Fixieren von wenigstens zwei Rädern (14) in einer Trägervorrichtung (1) nach einem der vorhergehenden Ansprüche, bei dem jedes Rad (14) mit zwei jeweiligen Anlagestellen seiner umfänglichen Außenseite an zwei jeweiligen Seitenflächen (8) der Radauflagen (7) jeweils in Anlage gebracht wird,
die Fixiereinrichtung (10) an jedem Rad (14) an dessen umfänglicher Außenseite an einer Stelle angesetzt wird, die von den beiden Anlagestellen des Rades (14) den gleichen Abstand aufweist, und
das Rad (14) mit der Fixiereinrichtung (10) gegen die Radauflagen (7) gedrückt wird.

14. Verfahren nach Anspruch 13,
**dadurch gekennzeichnet, dass**
die Räder (14) relativ zueinander in einer derartigen Anordnung paarweise fixiert werden, dass Felgen und/oder Radscheiben beider Räder (14) von außerhalb der Trägervorrichtung (1) zugänglich sind.

15. Verfahren nach Anspruch 13 oder 14,
**dadurch gekennzeichnet, dass**
die Räder (14) relativ zueinander in einer derartigen Anordnung paarweise fixiert werden, dass deren umfängliche Außenseiten von außerhalb der Trägervorrichtung (1) zugänglich sind.

16. Verfahren nach einem der Ansprüche 13 bis 15,
**dadurch gekennzeichnet, dass**
die Räder (14) konzentrisch entlang einer virtuellen Achse oder an einer reellen Achse angeordnet werden.

17. Verfahren nach einem der Ansprüche 13 bis 16,
**dadurch gekennzeichnet, dass**
die beiden Räder (14) auf einander entgegengesetzten Seiten des Abstandshalters (9) mit diesem in Anschlag gebracht werden.

18. Verfahren nach einem der Ansprüche 13 bis 17,
**dadurch gekennzeichnet, dass**
wenigstens zwei Vorderräder und/oder zwei Hinterräder wenigstens eines Fahrzeuges paarweise in der Trägervorrichtung (1) fixiert werden.
